# EUROPÄISCHE PATENTSCHRIFT

(11) **EP 3 770 074 B1**
(45) Veröffentlichungstag und Bekanntmachung des Hinweises auf die Patenterteilung: **30.08.2023**
(21) Anmeldenummer: 19188321.4
(22) Anmeldetag: 25.07.2019
(51) Int. Cl.: B65D 1/24

(54) **FLASCHENKASTEN MIT TEILBAREM TRAGEGRIFF**
BOTTLE CRATE WITH DIVISIBLE HANDLE
CAISSE À BOUTEILLES POURVU DE POIGNÉE DIVISIBLE

(43) Veröffentlichungstag der Anmeldung: 27.01.2021
(73) Patentinhaber: Schoeller Allibert GmbH, 19057 Schwerin (DE)
(72) Erfinder: Huizingh, Jan Abraham, 9541 AH Vlagtwedde (NL)
(74) Vertreter: Bockhorni & Brüntjen Partnerschaft Patentanwälte mbB

(56) Entgegenhaltungen:
- WO-A1-2014/170703
- DE-U- 7 514 932

## Beschreibung

Die Erfindung betrifft einen Flaschenkasten, der einen Tragegriff, insbesondere Mitteltragegriff, aufweist.

### STAND DER TECHNIK

Als Gebinde zum Transport von Flaschen werden oft Flaschenkästen eingesetzt, welche einer Vielzahl von Flaschen, beispielsweise 20, 24 oder 30 Flaschen auf entsprechenden Flascheneinstellplätzen Halt beim Transport bieten. Kleinere Gebinde sind für 4 bis 20 Flaschen geschaffen worden, insbesondere Gebindegrößen für 6, 8, 10 und 12 sind weithin bekannt.

Die Gebindegröße richtet sich dabei nach Marketingaspekten, wobei auch technische Aufgabenstellungen, wie Rückführung von Leergut, Ausschöpfung von Vorgabemaßen bei Paletten, Kompatibilität mit Sixpacks aus Karton, und dergleichen beachtet werden.

Zur Handhabung und Transport sind bei derartigen Gebinden Handgriffe bzw. Tragegriffe vorgesehen, die sich im Falle von Flaschenkästen oftmals in den Seitenwänden des Flaschenkastens befinden. Außerdem sind auch Flaschenkästen mit Mitteltragegriffen bekannt.

Ein Beispiel eines Flaschenkastens mit einem Mitteltragegriff ist beispielsweise aus DE 10 2015 016 276 A1 offenbart. DE 10 2015 016 276 A1 zeigt einen eher schmalen Griff in etwa auf Höhe der Flaschenhälse. Der Kasten hat den Nachteil, dass es beim Tragen leicht zu Verletzungen an der Hand durch die Kronkorken der Flaschen kommen kann. Der Kasten ist daher zusätzlich mit seitlichen Grifföffnungen in der schmalen Seitenwand ausgestattet, sodass dem Benutzer alternative Möglichkeiten zum Tragen des Kastens zur Verfügung stehen.

Weiterhin sind Gebinde mit Mitteltragegriffen bekannt, die zwischen einer höchsten und einer tiefsten Stellung höhenverschiebbar geführt sind. Geschlossene Gebinde für 6 oder 8 Flaschen zeigen beispielsweise EP 0 770 558 A1, US 2,377,520 A und DE 7042642 U1. Entsprechend offene Gebinde mit Displayfunktion sind aus CN 105000270 A, US 2,049,884 A oder US 2,416,999 A bekannt.

Aus DE 10 2013 005 281 A1 ist außerdem ein teilbarer Kasten mit Mitteltragegriffen in den Kastenhälften bekannt, die jeweils auf und ab verschiebbar in der Mitte der Kastenhälften angeordnet sind und die mit Riegelelementen gekoppelt sind, mittels welcher die Kastenhälften miteinander ver- und entriegelbar sind.

WO 2014/170703 A1 zeigt einen teilbaren Flaschenkasten nach dem Oberbegriff des Anspruchs 1.

Der Mitteltragegriff erstreckt sich bei den Gebinden aus dem Stand der Technik jeweils entlang einer Gefachewand, und zwar entlang einer zentralen Trennwand des Kastens, typischerweise über dessen Längsseite. Um einerseits die Einstellung der Flaschen nicht zu behindern und andererseits auch eine Stapelbarkeit des Kastens zu bewerkstelligen, ist der Formenschatz zur Auswahl des Griffelements entsprechend stark eingeschränkt.

Die Erfindung stellt sich die Aufgabe, einen alternativen Flaschenkasten zum Transport von Flaschen bereitzustellen, der praktisch einfach handhabbar ist, und bei welchem außerdem bezüglich Form und Lage des Tragegriffs mehr Möglichkeiten in der Gestaltung bestehen.

### OFFENBARUNG DER ERFINDUNG

Die Aufgabe wird nach einem ersten Aspekt gelöst durch einen Flaschenkasten, zur Aufnahme und zum Transport von Flaschen auf Flascheneinstellplätzen, der einen teilbaren Tragegriff, insbesondere herauszieh- oder auszieh- und versenkbaren Mitteltragegriff, zum Tragen des Flaschenkastens aufweist.

Die Erfindung geht somit aus von einem beweglich gelagerten teilbaren Hand- oder Tragegriff. Der teilbare Tragegriff erlaubt eine Vielzahl an neuen verfügbaren Griffformen sowie eine Vielzahl an neuen Möglichkeiten in Bezug auf die Lage des Tragegriffs in Bezug auf die Flaschenstellplätze. Erfindungsgemäß ist der teilbare Tragegriff direkt oberhalb und entlang einer Reihe von Flascheneinstellplätzen angeordnet. Dabei wird die Handhabung beim Einstellen der Flaschen nicht behindert.

Nach einer Ausführungsform kann vorgesehen sein, dass der erfindungsgemäße Flaschenkasten entlang der Richtung der Längsachse des Tragegriffs eine ungerade Anzahl von Flascheneinstellreihen aufweist. Weil der erfindungsgemäße teilbare Mittelhandgriff oberhalb einer Reihe von Flascheneinstellplätzen angeordnet werden kann, ist der Flaschenkasten im leeren und im voll befüllten Zustand weiterhin ausbalanciert.

Erfindungsgemäß ist vorgesehen, dass der Flaschenkasten zumindest zwei Tragegriffteile aufweist, die so beweglich gelagert sind, dass diese in einer ersten Stellung räumlich voneinander getrennt, d.h. geteilt, separat oder entfernt voneinander anordnenbar sind, wobei sie in eine zweite Stellung überführbar sind, in welcher sie zur Ausbildung eines teilbaren Tragegriffs, insbesondere Mitteltragegriffs, zum Tragen des Flaschenkastens zusammenkommen.

In der ersten Stellung, welche einem unteren Endzustand entspricht, sind die beiden Tragegriffteile getrennt voneinander angeordnet, das heißt sie berühren einander nicht. Der Benutzer kann die beiden Tragegriffteile ausgehend von der ersten Stellung in die zweite Stellung überführen, wobei diese dabei zusammenkommen, um zusammen den Tragegriff zu bilden. In der zweiten Stellung formiert sich der Griff des Flaschenkastens zur funktionsfähigen Einheit. Die zweite Stellung entspricht einem oberen Endzustand des Griffteils. Der Tragegriff ist in der zweiten Stellung teilbar, sodass der Benutzer die Tragegriffteile hiervon ausgehend wieder in die erste Stellung überführen kann, in der sie getrennt voneinander angeordnet sind.

Der Flaschenkasten mit den Griffteilen in der ersten nicht herausgezogenen Stellung kann daher auch als in Lagerstellung oder Displaystellung bezeichnet werden. Der Flaschenkasten mit den Griffteilen in der zweiten herausgezogenen Stellung kann auch als in Transportstellung bezeichnet werden.

Es kann vorgesehen sein, dass die beiden Tragegriffteile einzeln, d. h. unabhängig von dem jeweils anderen Teil, beweglich gelagert sind, oder es kann eine Kopplung zwischen den Bewegungen der Griffteile vorliegen.

Der Tragegriff kann im Prinzip beliebig viele Griffteile umfassen, wobei die Anzahl der Griffteile für die Erfindung nicht beschränkend ist. Bevorzugt handelt es sich bei den beiden Griffteilen um zwei Tragegriffhälften, die den Tragegriff entlang einer Längsachse des Tragegriffs teilen. Der Begriff Längsachse impliziert eine längliche Griffform, dessen Abmessungen beispielsweise an die Abmessungen der Hand des Benutzers angepasst sind. Im Folgenden werden viele Aspekte der Erfindung vereinfacht oftmals anhand genau zweier Griffteile erläutert, wobei dies für die Erfindung nicht einschränkend zu verstehen ist.

Bevorzugt werden beide Griffteile verwendet, um den Flaschenkasten zu tragen. Allerdings kann der Benutzer, sofern er/sie dies will, den Flaschenkasten auch mithilfe eines der Tragegriffteile tragen.

Besonders bevorzugt treffen sich die beiden Tragegriffteile in der zweiten Stellung in der Mitte des Flaschenkastens. Ein derartiger Tragegriff kann auch als Mitteltragegriff oder Mittelhandgriff bezeichnet werden. Entsprechend kann vorliegend auch von einem Flaschenkasten mit einem teilbaren Mitteltragegriff gesprochen werden. Vorteilhaft ist das Gewicht bei einem Flaschenkasten mit Mittelhandgriff bei leerem und befülltem Flaschenkasten in Transportstellung ausbalanciert.

Nach einer Ausführungsform ist vorgesehen, dass die Tragegriffteile jeweils in einen Zwischenraum zwischen Flascheneinstellplätzen versenkbar sind, d. h. im befüllten Zustand des Flaschenkastens in einen Raum zwischen den eingestellten Flaschen, und zwar bevorzugt unterhalb der Höhe eingestellter Flaschen. Neben einem optischen Vorteil, dass der Flaschenkasten nämlich einen Blick auf alle eingestellten Flaschen ermöglicht, ist bei einer derartigen Ausgestaltung auch der Zugriff auf die Flaschen ungehindert möglich.

Bevorzugt sind zwischen die Tragegriffteile in der ersten Stellung zumindest eine Flasche, bevorzugt zwei Flaschen einstellbar. Einige Flaschen können also zwischen die beiden Tragegriffteile, insbesondere Tragegriffhälften, eingestellt werden. Vorteilhaft ist der Zugriff auf die Flaschen zwischen den Tragegriffteilen dabei weiterhin möglich und wird durch die Tragegriffteile nicht wesentlich beeinflusst.

Da jeder der beiden Tragegriffteile in einen Zwischenraum zwischen eingestellten Flaschen versenkbar ist, vergrößert sich der verfügbare Formenschatz für die Gestaltung des Tragegriffs. Während bei einem beweglichen Tragegriff gemäß Stand der Technik dieser im eingeschobenen Zustand zwischen zwei Flaschenreihen, genauer gesagt im Raum zwischen den Flaschenhälsen, angeordnet ist, ist bei dieser Ausführungsform der Erfindung jeweils eine "Hälfte" des Tragegriffs, das heißt ein Tragegriffteil, im eingeschobenen Zustand zwischen zwei Flaschenreihen angeordnet. Beispielsweise kann der teilbare Tragegriff somit wesentlich dicker ausgebildet sein als bei Ausführungsformen gemäß dem Stand der Technik.

Gemäß einer Ausführungsform ragen die Tragegriffteile in der zweiten Stellung über eine Höhe eingestellter Flaschen hinaus. Gemäß einer weiter bevorzugten Ausführungsform ragen die Tragegriffteile in der zweiten Stellung über die Höhe des Flaschenkastens hinaus. Da sich der Griff des Flaschenkastens in der zweiten Stellung zur funktionsfähigen Einheit formiert, ist eine Vielzahl von Ausführungsformen des Griffes möglich, die beispielsweise ergonomischen Aspekten mehr Raum zukommen lassen kann.

Gemäß einer Ausführungsform ist vorgesehen, dass die Tragegriffteile bei eingestellten Flaschen vom ersten in den zweiten Zustand überführbar sind. Entsprechend ist bevorzugt vorgesehen, dass die Tragegriffteile bei eingestellten Flaschen vom zweiten in den ersten Zustand überführbar sind. Die Tragegriffteile können hierzu entsprechend ausgestaltet sein, beispielsweise unter Einsatz von Aussparungen, so dass diese bei befülltem Flaschenkasten aus ihrer unteren Lage in die Funktionsstellung als Tragegriff überführt werden können. Dabei sind bevorzugt Aussparungen auf Höhe der Flascheneinstellplätze vorgesehen, wobei die Aussparungen den Flaschenformen, z. B. dem Flaschendurchmesser der einzustellenden Flaschen nachgeführt sind.

Gemäß einer Ausführungsform weisen die Tragegriffteile Holme auf, die in Führungen verschiebbar gelagert sind. Die Holme sind dabei so gegenüber den Führungen verschiebbar, dass die zwei Tragegriffteile in der ersten Stellung getrennt voneinander anordnenbar sind, und in die zweite Stellung überführbar sind, in welcher sie zur Ausbildung des teilbaren Tragegriffs zum Tragen des Flaschenkastens zusammenkommen. Nach dieser Ausführungsform wird die Bewegung der Tragegriffteile also durch das Verschieben der Holme in den Führungen vermittelt.

Die Lagerung der Holme in den Führungen erfolgt auf zweckmäßige Art, beispielsweise als Kolben in einem Zylinder, wobei Kolben und Zylinder zweckmäßige Querschnitte aufweisen, oder als ineinander- oder einander umgreifende Profile, Linearschienenführung, Teleskoprohrführung, Teleskopschienenführung usw.

Nach einer Weiterentwicklung weisen die Holme und/oder die Führungen Widerstands- oder Rastelemente auf, insbesondere etwa Nocken, Nasen, Rampen o.ä. Die Rastelemente sind dabei vorgesehen, um der Bewegung der Tragegriffteile von der zweiten Stellung in die erste Stellung ein Maß an Widerstand entgegenzustellen, sodass die zweite Stellung, das heißt der Tragezustand des Flaschenkastens, gegen ein Lösen durch Eigengewicht der Tragegriffteile stabil ist. Die zweite Stellung kann daher auch als Raststellung bezeichnet werden. Bevorzugt ist das Maß an Widerstand so gewählt, dass durch einen leichten Druck des Benutzers die Blockade überwunden werden kann, sodass der Benutzer den zweiten Zustand händisch lösen kann.

Gemäß einer Ausführungsform sind die Tragegriffteile in schräggestellten Führungen des Flaschenkastens aufgenommen. Die Schrägstellung bezieht sich dabei auf eine Aufstellfläche des Flaschenkastens. Entsprechend sind die Holme schräg verschiebbar gelagert. Durch die schräggestellten Führungen ist es insbesondere möglich, den Tragegriff auch oberhalb und entlang einer Reihe von Flaschenstellplätzen zu positionieren, oder alternativ oberhalb und entlang von Trennwänden eines Gefaches.

Der Flaschenkasten umfasst bevorzugt ein Gefache, welches zur Begrenzung der Flascheneinstellplätze dient. Als Gefache werden im Rahmen der vorliegenden Erfindung konstruktive Maßnahmen angesehen, welche zur Begrenzung der Flascheneinstellplätze dienen. Insbesondere umfasst sind hiervon Gefachewände, welche durchgängig oder teilweise durchgängig ausgebildet sein können. Das Gefache kann beispielsweise lediglich bogenförmige Abschnitte aufweisen. Auch Pinolen, Bodenwälle oder Wallabschnitte und dergleichen werden in der vorliegenden Offenbarung als Gefache bezeichnet. Das Gefache dient dem Zweck, dass die Flaschen beim Transport nicht aneinanderstoßen, sodass es eine gewisse Sperrfunktion bezüglich der Bewegung der Flaschen hat. Oftmals werden Gefachewände mit Schrägen als Einstellhilfe für Flaschen versehen. Das Gefache ist dabei bevorzugt matrixartig ausgebildet und definiert die Flascheneinstellplätze in einer Anzahl von Reihen und Spalten.

Die Führungen zur Aufnahme der Holme sind bevorzugt im Bereich von Gefachekreuzungen bzw. Gefachekreuzungspunkten angeordnet. Als Gefachekreuzung wird ein Ort bezeichnet, an welchem vier Flaschenstellplätze aneinander treffen, oder auch ein Ort, an dem zwei Flaschenstellplätze auf eine Wand treffen. Nach einer Ausführungsform sind die Führungen im Inneren des Flaschenkastens angeordnet. Alternativ oder zusätzlich hierzu sind Führungen im Bereich der Außenwand des Flaschenkastens angeordnet.

Nach einer Ausführungsform sind die Tragegriffteile dazu eingerichtet, um in der zweiten Stellung miteinander einen Formschluss oder Kraftschluss eingehen zu können. Beispielsweise kann der Schluss durch Verklipsung, Verrastung oder Verhakung erfolgen, auch weitere dem Fachmann geläufige Maßnahmen können vorgesehen sein. Bevorzugt sind einfache Mechanismen, welche lediglich sicherstellen, dass beim Tragen des Flaschenkastens die Tragegriffteile nicht gegeneinander verrutschen, um Finger des Benutzers einzuklemmen, und welche sich leicht und unkompliziert lösen lassen.

Nach einem weiteren Aspekt der Erfindung ist ein Flaschenkasten zur Aufnahme und Transport von Flaschen auf Flascheneinstellplätzen vorgesehen, welches zumindest einen in Bezug auf eine Aufstellfläche des Flaschenkastens schräg gelagerten ersten Holm eines ersten Tragegriffteils zum Tragen des Flaschenkastens aufweist, der in einer schräg gestellten Führung verschiebbar aufgenommen ist.

Die mit Bezug zum ersten Aspekt der Erfindung offenbarten Merkmale sollen in Bezug auf den zweiten Aspekt der Erfindung als offenbart gelten und umgekehrt.

Bevorzugt sind zumindest zwei, besonders bevorzugt genau zwei Holme vorgesehen, um das erste Tragegriffteil zu unterstützen.

Trotz der schräg gelagerten Holme ist bevorzugt vorgesehen, dass der Flaschenkasten beim Tragen im Leerzustand und im befüllten Zustand ausbalanciert ist.

Nach einer Ausführungsform ist die schräg gestellte Führung im Inneren des Flaschenkastens, insbesondere im Bereich von Gefachekreuzungen bevorzugt zwischen zwei, drei oder vier Flascheneinstellplätzen angeordnet.

Nach einer Ausführungsform ist der erste Tragegriffteil über eine Höhe eingestellter Flaschen, insbesondere über eine Höhe des Flaschenkastens hinaus bewegbar.

Nach einer Ausführungsform ist der Tragegriffteil bei eingestellten Flaschen von unterhalb der Höhe eingestellter Flaschen nach oberhalb der Höhe eingestellter Flaschen bewegbar.

Insbesondere kann vorgesehen sein, dass der Holm und/oder die Führung Rastelemente wie Nocken oder Nasen aufweisen, welche der Bewegung des ersten Tragegriffteils zumindest punktuell einen Widerstand entgegenstellen.

Nach einer Ausführungsform ist der erste Tragegriffteil eingerichtet, um mit einem zweiten Tragegriffteil zur Ausbildung eines teilbaren Tragegriffs zum Tragen des Flaschenkastens zusammenzukommen, wobei die Tragegriffteile zum Tragen des Flaschenkastens funktionell miteinander zusammenwirken.

Dabei ist bevorzugt vorgesehen, dass der Flaschenkasten einen zweiten Tragegriffteil mit zumindest einem entsprechenden Holm, insbesondere bevorzugt zwei oder drei Holmen, aufweist.

Nach einer Ausführungsform sind zwischen die Tragegriffteile zumindest eine Flasche bevorzugt zwei Flaschen einstellbar.

Nach einer Ausführungsform sind die Tragegriffteile eingerichtet, um in der zweiten Stellung miteinander einen Form- oder Kraftschluss eingehen zu können, insbesondere durch Verklipsung, Verrastung oder Verhakung miteinander.

Nach einer Ausführungsform umfassen die Tragegriffteile Tragegriffhälften, welche den Tragegriff entlang einer Längsachse des Tragegriffs teilen.

Insbesondere kann vorgesehen sein, dass der Flaschenkasten entlang der Längsachse des Tragegriffs eine ungerade Anzahl von Flascheneinstellreihen umfasst.

Der Flaschenkasten in den zuvor beschriebenen Ausführungsformen der Erfindung ist typischerweise ein Spritzgussteil aus Kunststoff. Einzelheiten hierzu sind dem Fachmann bekannt.

Der Flaschenkasten kann insbesondere ein Bodenteil und vier umlaufende Seitenwände umfassen. Der Flaschenkasten kann dazu ausgebildet sein, um im Stapel auf Paletten transportiert und präsentiert zu werden und hierzu beispielsweise konstruktive Maßnahmen wie einen Stapelrand oder dergleichen umfassen. Bevorzugte Ausgestaltungen des Flaschenkastens umfassen Modulmaße wie 400 mm x 300 mm, aber auch andere gängige Maße, insbesondere beispielsweise zur Aufnahme von 20, 24 oder 30 Flaschen in 4 x 5, 4 x 6 oder 5 x 6 Reihen.

### KURZE BESCHREIBUNG DER ZEICHNUNGEN

Im Folgenden wird die Erfindung mit Blick auf die Figuren anschaulich beschrieben, wobei die Ausführungsformen nicht einschränkend in Bezug auf den Gegenstand der Erfindung zu verstehen sind, sondern lediglich mögliche Ausführungsformen der Erfindung darstellen. Dem Fachmann sind eine Vielzahl von Abwandlungen der dargestellten Ausführungsformen im Rahmen seines Fachmannwissens ersichtlich.

In den Figuren zeigen
Figur 1 eine perspektivische Ansicht eines Flaschenkastens gemäß einer Ausführungsform der Erfindung,
Figur 2 eine weitere perspektivische Ansicht des Flaschenkastens aus Figur 1 in einem anderen Zustand,
Figur 3 eine Draufsicht auf den Flaschenkasten im Zustand nach Figur 2,
Figur 4 eine Querschnittsansicht durch den Flaschenkasten im Zustand nach Figur 2 und
Figur 5 eine Querschnittsansicht durch den Flaschenkasten im Zustand nach Figur 1.

### AUSFÜHRUNGSFORMEN DER ERFINDUNG

Figur 1 zeigt eine Ausführungsform eines erfindungsgemäßen Flaschenkastens 10 oder Transportkastens zur Aufnahme von hier rein beispielhaft 18 Flaschen 16. Der Flaschenkasten 10 umfasst drei Längsreihen à sechs Flaschen 16 und sechs Querreihen à drei Flaschen 16 und hat eine Gebindehöhe H.

Der Flaschenkasten 10 weist eine Querseitenwand 12a und eine Längsseitenwand 12b auf. In beiden Seitenwänden 12a, 12b sind Wandtragegriffe 14 zum Tragen des Flaschenkastens 10 vorgesehen.

Darüber hinaus weist der Flaschenkasten 10 einen Tragegriff 20 auf, der das Tragen des Flaschenkastens 10 ermöglicht. Selbstverständlich kann im Rahmen der vorliegenden Erfindung vorgesehen sein, dass der Flaschenkasten 10 keinerlei Wandtragegriffe 14 aufweist oder nur zwei Wandtragegriffe 14 an zwei gegenüberliegenden Seiten, da der Tragegriff 20 zum Tragen des Flaschenkastens 10 allein ausreicht.

Der Tragegriff 20 umfasst zwei Tragegriffteile 22a, 22b, auf welche im Folgenden mit Bezug auf die weiteren Figuren näher eingegangen wird. Bei dem in Figur 1 dargestellten Zustand, welche der zweiten Stellung im Sinne der vorliegenden Offenbarung entspricht, sind die Tragegriffteile 22a, 22b aufeinander zugestellt, das heißt sie kommen zur Ausbildung des teilbaren Tragegriffs 20 zum Tragen des Flaschenkastens 10 zusammen.

Der Tragegriff 20 weist eine Haupt- oder Längsachse L auf, entlang welcher dieser in die zwei Tragegriffteile 22a, 22b, hier also Tragegriffhälften, geteilt ist. Mittig am Tragegriff 20 sind zwei Aussparungen 24 vorgesehen, welche wie mit Bezug zu Figur 2 und 3 ersichtlich dazu dienen, dass die Tragegriffteile 22a, 22b die zwischen ihnen eingestellten beiden Flaschen 16a nicht behindern.

Im dargestellten Ausführungsbeispiel weist der Flaschenkasten 10 ein Gefache auf, welches aus sich kreuzenden geraden Gefachewänden 18 gebildet ist. Das Gefache bildet hier ein matrixartiges Raster für die eingestellten Flaschen 16, 16a. Der Tragegriff 20 befindet sich dabei direkt oberhalb zweier Flaschenstellplätze und damit außerhalb der Lage der Gefachewände 18.

Figur 2 zeigt den Flaschenkasten 10 aus Figur 1 aus einer anderen Perspektive, wobei sich die Tragegriffteile 22a, 22b des Tragegriffs 20 in der ersten Stellung im Sinne der vorliegenden Offenbarung befinden, in welcher sie räumlich voneinander getrennt angeordnet sind. Mit Blick auf Figur 3 wird dies noch deutlicher. Die Tragegriffteile 22a, 22b befinden sich in einem Zwischenraum zwischen eingestellten Flaschen 16a und erstrecken über mehrere Gefachekreuzungen 17. Die Führungen 26, welche die Holme (hier nicht dargestellt) lagern, sind im Bereich der Gefachekreuzungen 17 angeordnet. Die Tragegriffteile 22a, 22b stehen dabei nicht über die Höhen der eingestellten Flaschen hinaus, wie Figur 2 zeigt. Die Aussparungen 24 der Tragegriffteile 22a, 22b sind dem Flaschendurchmesser angepasst und schmiegen sich diesem an. Ersichtlich ist eine Vielzahl neuer Formen für den Tragegriff 20 entwickelbar, insbesondere beispielsweise unter ergonomischen Aspekten, die dem Benutzer mehr Tragekomfort ermöglichen.

Figur 4 verdeutlicht im Querschnitt die Lage der Tragegriffteile 22a, 22b und ihre Höhe h₁ im zusammengeschobenen Zustand. Die Tragegriffteile 22a, 22b stehen insbesondere nicht über die Höhe H des Flaschenkastens 10 hinaus.

Aus Figur 4 ergibt sich durch die dargestellte Schnittansicht auf Höhe einer Gefachewand 18 durch die Holme 26 und Führungen 28 der Tragegriffteile 22a, 22b auch, dass sowohl die Holme 26, als auch die Führungen 28 jeweils in einem Winkel α mit Bezug zu einer Aufstellfläche 36 des Flaschenkastens 10 schräggestellt sind. Diese Schrägstellung bewirkt die räumliche Trennung der Tragegriffteile 22a, 22b in der ersten Stellung, wie in Figur 4 dargestellt und die Zusammenführbarkeit der Tragegriffteile 22a, 22b in die zweite Stellung, wie in Figur 5 dargestellt.

Zur Begrenzung der Bewegung, dass insbesondere kein Herausziehen der Holme 26 aus den Führungen 28 möglich ist, sind Anschlagselemente 30, 32 vorgesehen, hier beispielsweise jeweils ausgeführt als ein Stopper 32 am Holm 26, der mit Schultern 30 an den Führungen 28 zusammenwirkt. Weiterhin sind im oberen Bereich Rastelemente 38 vorgesehen, die mit den Stoppern 32 zusammenwirken, um die zweite Stellung (vgl. Fig 5) gegen ein Lösen durch Eigengewicht zu stabilisieren.

In Figur 5 ist mit Bezugszeichen 34 außerdem die Lage von Form- oder Kraftschlussmitteln dargestellt, welche ein Verrutschen der Tragegriffteile 22a, 22b beim Tragen behindern und idealerweise verhindern.

## Patentansprüche

1. Flaschenkasten (10) mit einem teilbaren Tragegriff (20), insbesondere Mitteltragegriff, zum Tragen des Flaschenkastens (10),
wobei der Flaschenkasten (10) zumindest zwei Tragegriffteile (22a, 22b) aufweist, die beweglich gelagert sind, dass sie in einer ersten Stellung getrennt voneinander anordnenbar sind,
**dadurch gekennzeichnet, dass**
die Tragegriffteile (22a, 22b) in eine zweite Stellung direkt oberhalb und entlang einer Reihe von Flascheneinstellplätzen überführbar sind, in welcher sie zur Ausbildung des teilbaren Tragegriffs (20) zum Tragen des Flaschenkastens (10) zusammenkommen.

2. Flaschenkasten (10) nach Anspruch 1, **dadurch gekennzeichnet, dass** der Flaschenkasten (10) zwei Tragegriffhälften (22a, 22b) aufweist, welche den Tragegriff (20) insbesondere entlang einer Längsachse (L) des Tragegriffs (20) teilen.

3. Flaschenkasten (10) nach einem der vorhergehenden Ansprüche, **dadurch gekennzeichnet, dass**
die Tragegriffteile (22a, 22b) jeweils in einen Zwischenraum zwischen Flascheneinstellplätzen versenkbar sind, bevorzugt unterhalb der Höhe eingestellter Flaschen (16, 16a).

4. Flaschenkasten (10) nach einem der vorhergehenden Ansprüche, **dadurch gekennzeichnet, dass**
zwischen die Tragegriffteile (22a, 22b) in der ersten Stellung zumindest eine Flasche (16a), bevorzugt zwei Flaschen (16a) einstellbar ist bzw. sind.

5. Flaschenkasten (10) nach einem der vorhergehenden Ansprüche, **dadurch gekennzeichnet, dass**
die Tragegriffteile (22a, 22b) in der zweiten Stellung über eine Höhe eingestellter Flaschen (16, 16a), insbesondere über eine Höhe (H) des Flaschenkastens (10) hinausragen.

6. Flaschenkasten (10) nach einem der vorhergehenden Ansprüche, **dadurch gekennzeichnet, dass**
die Tragegriffteile (22a, 22b) bei eingestellten Flaschen (16, 16a) von der ersten in die zweite Stellung und umgekehrt überführbar sind, insbesondere von unterhalb der Höhe eingestellter Flaschen (16, 16a) nach oberhalb der Höhe eingestellter Flaschen (16, 16a).

7. Flaschenkasten (10) nach einem der vorhergehenden Ansprüche, **dadurch gekennzeichnet, dass**
die Tragegriffteile (22a, 22b) Holme (26) aufweisen, die verschiebbar in Führungen (28) gelagert sind.

8. Flaschenkasten (10) nach Anspruch 7, **dadurch gekennzeichnet, dass** die Holme (26) und/oder die Führungen (28) Rastelemente (38) wie Nocken oder Nasen aufweisen, welche der Bewegung der Tragegriffteile (22a, 22b) von der zweiten in die erste Stellung ein Maß an Widerstand entgegenstellen, sodass die zweite Stellung eine insbesondere gegen ein Lösen durch Eigengewicht der Tragegriffteile (22a, 22b) stabile Raststellung ist.

9. Flaschenkasten (10) nach Anspruch 7 oder 8, **dadurch gekennzeichnet, dass**
die Führungen (28) schräg in Bezug auf eine Aufstellfläche (36) des Flaschenkastens (10) gestellt sind, sodass die Holme (26) schräg verschiebbar gelagert sind.

10. Flaschenkasten (10) nach einem der Ansprüche 7 bis 9,
wobei die Führungen (28) im Bereich von Gefachekreuzungen, bevorzugt zwischen zwei oder vier Flascheneinstellplätzen angeordnet sind.

11. Flaschenkasten (10) nach einem der vorhergehenden Ansprüche, **dadurch gekennzeichnet, dass**
die Tragegriffteile (22a, 22b) eingerichtet sind, um in der zweiten Stellung miteinander einen Form- oder Kraftschluss eingehen zu können, insbesondere durch Verklipsung, Verrastung oder Verhakung miteinander.

12. Flaschenkasten (10) nach einem der vorhergehenden Ansprüche, **dadurch gekennzeichnet, dass**
der Tragegriff (20) eine Längsachse (L) aufweist und der Flaschenkasten (10) entlang der Richtung der Längsachse (L) eine ungerade Anzahl von Flascheneinstellreihen umfasst.

## Claims

1. Bottle crate (10)
having a divisible carrier handle (20), in particular central carrier handle, for carrying the bottle crate,
the bottle crate (10) having at least two carrier handle parts (22a, 22b), which are mounted movably in such a way that they can be arranged separated from one another in a first position,
**characterised in that**
the carrier handle parts (22a, 22b) can be transferred into a second position, directly above and along a row of bottle insertion spaces, in which position they come together to form the divisible carrier handle (20) for carrying the bottle crate (10).

2. Bottle crate (10) according to claim 1,
**characterised in that**
the bottle crate (10) has two carrier grip halves (22a, 22b), which divide the carrier handle (20) in particular along a longitudinal axis (L) of the carrier handle (20).

3. Bottle crate (10) according to any of the preceding claims,
**characterised in that**
the carrier handle parts (22a, 22b) can each be sunk into a gap between bottle insertion spaces, preferably below the height of inserted bottles (16, 16a).

4. Bottle crate (10) according to any of the preceding claims,
**characterised in that**
at least one bottle (16a), preferably two bottles (16a), can be inserted between the carrier handle parts (22a, 22b) in the first position.

5. Bottle crate (10) according to any of the preceding claims,
**characterised in that**
the carrier handle parts (22a, 22b) protrude above a height of inserted bottles (16, 16a), in particular above a height (H) of the bottle crate (10), in the second position.

6. Bottle crate (10) according to any of the preceding claims,
**characterised in that**
when there are inserted bottles (16, 16a) the carrier handle parts (22a, 22b) can be brought from the first into the second position and vice versa, in particular from below the height of inserted bottles (16, 16a) to above the height of inserted bottles (16, 16a).

7. Bottle crate (10) according to any of the preceding claims,
**characterised in that**
the carrier handle parts (22a, 22b) have spars (26) which are mounted displaceably in guides (28).

8. Bottle crate (10) according to claim 7,
**characterised in that**
the spars (26) and/or the guides (28) have latching elements (38) such as tappets or tabs which provide a degree of resistance to the movement of the carrier handle parts (22a, 22b) from the second into the first position, in such a way that the second position is a latching position which is stable in particular against release of the carrier handle parts (22a, 22b) under their own weight.

9. Bottle crate (10) according to either claim 7 or claim 8,
**characterised in that**
the guides (28) are positioned obliquely with respect to a base face (36) of the bottle crate (10), in such a way that the spars (26) are mounted obliquely displaceably.

10. Bottle crate (10) according to any of claims 7 to 9,
wherein the guides (28) are arranged in the region of compartment intersections, preferably between two or four bottle insertion spaces.

11. Bottle crate (10) according to any of the preceding claims,
**characterised in that**
the carrier handle parts (22a, 22b) are set up so as to be able to enter a positive or non-positive fit with one another in the second position, in particular by clipping, latching or hooking together.

12. Bottle crate (10) according to any of the preceding claims,
**characterised in that**
the carrier handle (20) has a longitudinal axis (L) and in the direction of the longitudinal axis (L) the bottle crate (10) has an odd number of bottle insertion rows.

## Revendications

1. Casier à bouteilles (10) comportant une poignée de transport divisible (20), en particulier une poignée de transport centrale, pour porter le casier à bouteilles,
le casier à bouteilles (10) présentant au moins deux parties de poignée de transport (22a, 22b) qui sont montées de manière mobile de telle sorte qu'elles peuvent être disposées séparément l'une de l'autre dans une première position,
**caractérisé en ce que**
les parties de poignée de transport (22a, 22b) peuvent être transférées dans une deuxième position directement au-dessus et le long d'une rangée de cases de rangement de bouteilles, dans laquelle elles se rejoignent pour former la poignée de transport divisible (20) permettant de transporter le casier à bouteilles (10).

2. Casier à bouteilles (10) selon la revendication 1,
**caractérisé en ce que**
le casier à bouteilles présente deux moitiés de poignée de transport (22a, 22b) qui divisent la poignée de transport (20), en particulier le long d'un axe longitudinal (L) de la poignée de transport (20).

3. Casier à bouteilles (10) selon l'une des revendications précédentes,
**caractérisé en ce que**
les parties de poignée de transport (22a, 22b) sont chacune escamotables dans un espace intermédiaire entre des cases de rangement de bouteilles, de préférence en dessous de la hauteur de bouteilles rangées (16, 16a).

4. Casier à bouteilles (10) selon l'une des revendications précédentes,
**caractérisé en ce que**
au moins une bouteille (16a), de préférence deux bouteilles (16a), peuvent être rangées entre les parties de poignée de transport (22a, 22b) dans la première position.

5. Casier à bouteilles (10) selon l'une des revendications précédentes,
**caractérisé en ce que**
dans la deuxième position, les parties de poignée de transport (22a, 22b) dépassent d'une certaine hauteur de bouteilles rangées (16, 16a), en particulier d'une hauteur (H) du casier à bouteilles (10).

6. Casier à bouteilles (10) selon l'une des revendications précédentes,
**caractérisé en ce que**
les parties de poignée de transport (22a, 22b) peuvent être transférées de la première à la deuxième position et inversement lorsque les bouteilles (16, 16a) sont rangées, en particulier d'au-dessous de la hauteur de bouteilles rangées (16, 16a) à au-dessus de la hauteur de bouteilles rangées (16, 16a).

7. Casier à bouteilles (10) selon l'une des revendications précédentes,
**caractérisé en ce que**
les parties de poignée de transport (22a, 22b) présentent des montants (26) qui sont montés coulissants dans des guides (28).

8. Casier à bouteilles (10) selon la revendication 7,
**caractérisé en ce que**
les montants (26) et/ou les guides (28) présentent des éléments d'encliquetage (38), tels que des cames ou des ergots, qui opposent un certain degré de résistance au déplacement des parties de poignée de transport (22a, 22b) de la deuxième position vers la première position, de sorte que la deuxième position est une position d'encliquetage stable, en particulier contre un détachement par le poids propre des parties de poignée de transport (22a, 22b).

9. Casier à bouteilles (10) selon la revendication 7 ou 8,
**caractérisé en ce que**
les guides (28) sont inclinés par rapport à une surface de pose (36) du casier à bouteilles (10), de sorte que les montants (26) sont montés coulissants de manière inclinée.

10. Casier à bouteilles (10) selon l'une des revendications 7 à 9,
dans lequel les guides (28) sont disposés au niveau de croisements de compartiments, de préférence entre deux ou quatre cases de rangement de bouteilles.

11. Casier à bouteilles (10) selon l'une des revendications précédentes,
**caractérisé en ce que**
les parties de poignée de transport (22a, 22b) sont conçues pour pouvoir former entre elles une liaison par complémentarité de forme ou de force dans la deuxième position, en particulier par encliquetage, verrouillage ou accrochage entre elles.

12. Casier à bouteilles (10) selon l'une des revendications précédentes,
**caractérisé en ce que**
la poignée de transport (20) présente un axe longitudinal (L) et le casier à bouteilles (10) comprend un nombre impair de rangées de rangement de bouteilles suivant la direction de l'axe longitudinal (L).
